# EUROPÄISCHE PATENTSCHRIFT

(11) **EP 0 800 712 B1**
(45) Veröffentlichungstag und Bekanntmachung des Hinweises auf die Patenterteilung: **07.03.2001**
(21) Anmeldenummer: 96945495.8
(22) Anmeldetag: 12.10.1996
(51) Int. Cl.: H01R 13/00

(54) **MEHRPOLIGER ELEKTRISCHER STECKVERBINDER**
MULTIPIN ELECTRICAL PLUG-IN CONNECTOR
CONNECTEUR ELECTRIQUE ENFICHABLE MULTIBROCHE

(30) Priorität: 28.10.1995 DE 19540247
(43) Veröffentlichungstag der Anmeldung: 15.10.1997
(73) Patentinhaber: Delphi Automotive Systems Deutschland GmbH, D-42369 Wuppertal (DE)
(72) Erfinder: KOBURG, Dirk, D-42897 Remscheid (DE); FISCHER, Harald, D-42897 Remscheid (DE); SIKORA, Andreas, D-58099 Hagen (DE)
(74) Vertreter: Denton, Michael John
(86) Internationale Anmeldenummer: DE9601948
(87) Internationale Veröffentlichungsnummer: WO9715962

(56) Entgegenhaltungen:
- EP-A- 0 667 652
- EP-A- 0 673 084
- GB-A- 2 248 350

## Beschreibung

Die Erfindung geht aus von einem mehrpoligen elektrischen Steckverbinder gemäß dem Oberbegriff des Anspruches 1.

Ein solcher elektrischer Steckverbinder ist aus der DE 4131768 A1 bekannt. Der Steckverbinder besteht aus einem Gehäuse und einer Verriegelungseinrichtung. In dem Gehäuse angeordnete Kontaktteilkammern werden in Steckrichtung mit Kontaktteilen bestückt, die mittels elastischer an den Innenwänden der Kontaktteilkammern angeformter Finger erstverriegelt werden. Die endgültige Verriegelung der Kontaktteile erfolgt durch eine quer zur Steckrichtung der Kontaktteile in eine Öffnung des Gehäuses einschiebbaren Verriegelungseinrichtung. Die Kontaktteilkammern enden im Steckbereich an einer gelochten Frontwand des Gehäuses. Jeder Kontaktteilkammer sind zwei Öffnungen in der Frontwand zugeordnet. Eine Stecköffnung dient zur Aufnahme von Gegenkontaktteilen, und eine Entriegelungsöffnung ermöglicht ein Auslenken des Fingers mittels eines klingenartigen Werkzeuges zur Freigabe des Kontaktteiles.

Die Gestaltung des Steckbereiches richtet sich nach den spritztechnischen Möglichkeiten bei derartig kleinen Konstruktionen. Die Stecköffnung und die Entriegelungsöffnung sind so angeordnet, daß keine Hinterschneidungen entstehen. Demzufolge sind das Spritzwerkzeug bzw. dessen Kerne einfach ausgebildet. Die dem Querschnitt des Gegenkontaktteiles angepaßte Stecköffnung schützt das Kontaktteil in der Kontaktteilkammer scheinbar vor unsachgemäßen Manipulationen. Die benachbarte Einstecköffnung ist jedoch aufgrund der spritztechnischen Rahmenbedingungen größer als notwendig und sowohl vor als auch nach der Bestückung und Zweitverriegelung des Verbinders ungeschützt und ständig zugänglich. Infolgedessen besteht die Gefahr der Beschädigung der Kontaktteile und der Finger während der Bestückung und auch nach der Montage am Einbauort.

Aus der US 4557542 ist ein gattungsfremder Steckverbinder bekannt, dessen Kontaktteile ausschließlich mittels in Kontaktteilkammern hineinragender elastischer Finger verrastet werden. Die Verrastungsposition der Finger wird mit einer in die Frontseite des Gehäuses einschiebbaren Blockierleiste gewährleistet. Auch hier sind nach der Bestückung des Gehäuses mit den Kontaktteilen bis zur endgültigen Montage der Blockierleiste Beschädigungen der Kontaktteile bzw. der Finger möglich.

Der Erfindung liegt die Aufgabe zugrunde, einen elektrischen Steckverbinder mit einer Doppelverriegelung der Kontaktteile nach dem Oberbegriff des Anspruches 1 so zu gestalten daß die Finger des Isolierstoffgehäuses in den Kontaktteilkammern fixiert sind, daß das Gehäuse im Steckbereich gegen Beschädigungen geschützt ist und daß die Realisierung des Steckverbinders fertigungs- und montagetechnisch mit geringem Aufwand möglich ist.

Gelöst wird diese Aufgabe mit den im kennzeichnenden Teil des Anspruches 1 angegebenen Merkmalen. Somit ist in der Abdeckplatte ein Längsschlitz ausgebildet, der mit der Profilöffnung im Steckbereich fluchtet, so daß ein Stift des Gegensteckers einführbar ist. Der Stift dient der Sicherung der Erstverriegelung und kann zusätzlich als Codierung oder Zentrierung des Gegensteckers wirken. Der Längsschlitz weist außerdem einwärts gerichtete Ränder auf, die die Kontaktteilkammern somit vollständig verkapseln.

Die Kontaktteilkammern können umkompliziert ohne spritztechnisch aufwendige Hinterschneidungen realisiert werden, so daß die Spritzkernanordnung und deren Entformung denkbar einfach ist.

Bei der Bestückung des Isolierstoffgehäuses mit Kontaktteilen in der Montagestellung des Schubelementes und beim Einführen der Gegenkontaktteile in der Verriegelungsstellung des Schubelementes ist der Zugang den Kontaktteilkammern nur durch exakt definierte Stecköffnungen möglich. Erst die Orientierung des Schubweges quer zur Steckrichtung der Kontaktteile ermöglicht durch das ständige und direkte Aufliegen der Abdeckplatte an der Frontseite des Isolierstoffgehäuses einen vollständigen Schutz der Kontaktteilkammern bereits nach der Vormontage des Schubelementes.

Im Rahmen der zunehmenden Verkleinerung aller Bauteile ist ein exaktes und nahezu toleranzfreies Zusammenarbeiten einzelner Elemente erforderlich. Die Abdeckplatte und der Verriegelungskamm sind über Querstege miteinander verbunden, wodurch dem Schubelement eine hinreichende Eigenstabilität gegeben wird. Innerhalb des Isolierstoffgehäuses nimmt eine entsprechende Profilöffnung die Querstege und den Verriegelungskamm des Schubelementes auf und dient als Führungskanal. Infolgedessen sind auch die Bewegungen der Abdeckplatte an der Frontseite definiert. Zusätzliche Führungsmittel an den Kanten der Abdeckplatte erleichtern die Montage und erhöhen die Paßgenauigkeit. Sowohl die Montage- als auch die Verriegelungsstellung des Schubelementes sind durch komplementäre Rastmittel definiert, die optisch und auch hörbar zu unterscheiden sind.

Die axiale Ausrichtung des Steckers und des Gegensteckers erfolgt über deren komplementäre Außenformen, so daß eine Fehlsteckung nicht möglich ist. In maximalen Toleranzbereichen ist jedoch ein anfängliches Ineinanderkippen, d. h. ein winkliges Ansetzen, möglich. Derartige Verbindersysteme können mit einzelnen Kontaktteilen ausgestattet sein, die vor der Mehrzahl der Kontaktteile mit ihren Gegenkontaktteilen in Eingriff kommen müssen, damit vorab ein definierter Schaltungszustand geschaffen wird. Um zu vermeiden, daß diese vorstehenden Kontaktteile beim winkligen Zusammenführen nicht abknicken, sind an den entsprechenden Stecköffnungen in der Abdeckplatte Aussparungen vorgesehen.

Im Reparaturfall wird nach Trennung von Stecker und Gegenstecker, das Schubelement vollständig aus der Profilöffnung entfernt und anschließend die Erstverriegelung des fehlerhaften Kontaktteiles von der nun zugänglichen Kontaktteilkammer mittels eines geeigneten Werkzeuges gelöst.

Die erfindungsgemäßen Merkmale lassen sich sowohl an dem Stecker und dessen Kontaktteilen als auch an dem Gegenstecker und dessen Gegenkontaktteilen realisieren. Eine gedichtete Ausführung des erfindungsgemäßen Steckverbinders mit den bekannten Dichtungskonzepten ist ebenfalls denkbar.

Die Erfindung wird anhand eines Ausführungsbeispieles unter Zuhilfenahme der Zeichnungen erläutert. Es zeigen
- Figur 1: eine Ansicht auf die Frontseite eines unbestückten Steckverbinders mit in ein Isolierstoffgehäuse eingeführten Schubelement in Verriegelungsstellung.
- Figur 2: eine Seitenansicht des Steckverbinders nach Figur 1.
- Figur 3: eine weitere Seitenansicht des Steckverbinders nach Figur 1 in Längsrichtung L.
- Figur 4: einen Längsschnitt des Steckverbinders gemäß Linie A-A in Figur 1.
- Figur 5: einen Querschnitt des mit einem Kontaktteil bestückten Steckverbinders gemäß Linie B-B in Figur 1 in Montagestellung während des Einschubs des Kontaktteiles.
- Figur 6: einen Querschnitt des Steckverbinders nach Figur 5 in Verriegelungsstellung.
- Figur 7: einen Querschnitt des Steckverbinders nach Figur 6 mit einem schematisch dargestellten Gegenstecker.

Die Figuren zeigen einen elektrischen Steckverbinder 1 und ein darin einsetzbares Kontaktteil 2 in einem vergrößerten Maßstab von etwa 5:1. Die Merkmale und Funktionsprinzipien der Kontaktteile 2 sind identisch, so daß ein Kontaktteil 2 exemplarisch näher erläutert wird. Ein schematisch dargestellter Gegenstecker 30 läßt sich mit diesem Steckverbinder 1 zu einer kompletten Steckverbindung zusammensetzen.

Der Steckverbinder 1 besteht aus einem länglichen Isolierstoffgehäuse 3, das von einer Frontseite 4 zu einer Rückseite 5 von in Längsrichtung L doppelreihig angeordneten Kontaktteilkammern 6 durchzogen ist. In jeder Kontaktteilkammer 6 ist zur Befestigung eines von der Rückseite 5 eingeführten Kontaktteiles 2 ein Finger 7 ausgebildet. Die reihenförmige Anordnung der Kontaktteilkammern 6 bedingt, daß gegenüberliegende Kontaktteilkammern 6 eine Innenwand 8 gemeinsam nutzen. Beidseitig dieser Innenwand 8 ragt je ein federelastischer Finger 7 in die jeweilige Kontaktteilkammer 6 hinein.

In Längsrichtung L durchzieht das Isolierstoffgehäuse 3 eine stempelförmige Profilöffnung 9, die der Aufnahme eines Schubelementes 10 dient. Die Profilöffnung 9'schneidet alle Kontaktteilkammern 6 und schafft den Freiraum für die Auslenkung der Finger 7. Das Schubelement 10 läßt sich in der Profilöffnung 9 zwischen einer Montagestellung und einer Verriegelungsstellung verschieben und besteht aus einem Verriegelungskamm 11 und einer Abdeckplatte 12, die durch Querstege 13 einstückig miteinander verbunden sind. Das Schubelement 10 ist doppel-T-träger-förmig ausgebildet, wobei der Verriegelungskamm 11 und die Querstege 13 im Querschnitt der Profilöffnung 9 entsprechen. Der Verriegelungskamm 11 ist mit Zähnen 14 ausgestattet, die in der Verriegelungsstellung in der Kontaktteilkammer 6 das Kontaktteil 2 verriegeln. Die Abdeckplatte 12 ist außerhalb des Isolierstoffgehäuses 3 an dessen Frontseite 4 angeordnet. In Längsrichtung L umgreift die Abdeckplatte 12 die Frontseite 4 mit Kanten 15, an denen innenseitig Nuten 16 eingelassen sind. Die Nuten 16 wirken mit entsprechenden Schienen 17 des Isolierstoffgehäuses 3 zusammen und führen die Abdeckplatte 12 längs des Isolierstoffgehäuses 3. In der Abdeckplatte 12 befinden sich doppelreihig angeordnete Stecköffnungen 18, die je einer Kontaktteilkammer 6 mit deren Kontaktteil 2 zugeordnet sind. Um das Einführen von Gegenkontaktteilen 31 zu erleichtern, sind die Stecköffnungen 18 mit Findungstrichtern 19 erweitert. Zwischen den Reihen der Stecköffnungen 18 ist in der Abdeckplatte 12 ein Längsschlitz 20 eingelassen, der mit der Profilöffnung 9 fluchtet und einen einwärts gerichteten Rand 21 aufweist.

Die Montagestellung und die Verriegelungsstellung des Schubelementes 10 werden mittels Rastnasen 22, 22', 22'' und Rastöffnungen 23, 23', 23'' gewährleistet, die am Isolierstoffgehäuse 3 oder an der Abdeckplatte 12 angeformt sind. Die in den Figuren dargestellten Formen und Anordnungen von Führungsmitteln 16, 17 und Rastmitteln 22, 23 am Isolierstoffgehäuse 3 bzw. am Schubelement 10 sind ein Beispiel, da vielfältige weitere Ausführungsformen möglich sind.

Die nachfolgende Beschreibung stellt die Funktionsweise des Steckverbinders 1 dar. Nach Fertigstellung der Elemente des Steckverbinders 1, d. h. dem Spritzeh des Isolierstoffgehäuses 3 und des Schubelementes 10 und dem Stanzen und Formen des Kontaktteiles 2, wird das Schubelement 10 in die Profilöffnung 9 des Isolierstoffgehäuses 3 eingeführt und verrastend vormontiert. In dieser sogenannten Montagestellung sind die Kontaktteilkammern 6 an der Frontseite 4 von Stegen 24 zwischen den Stecköffnungen 18 verschlossen, so daß hier keine Fremdkörper eindringen können. Das Kontaktteil 2 wird von der Rückseite 5 des Isolierstoffgehäuses 3 in die Kontaktteilkammer 6 eingeführt. Dies ist nur in der Montagestellung möglich, da die Zähne 14 des Verriegelungskammes 11 eines zuweit verschobenen

Schubelementes 10 ein Einführen des Kontaktelementes 2 blockieren würden. Das vollständig eingeführte Kontaktelement 2 stößt mit seinem Kontaktteilkasten 25 vorne an einen Steg 24 der Abdeckplatte 12 und mit einer Fahne 26 gegen einen Vorsprung 27 in der Kontaktteilkammer 6. Der während des Einführens ausgelenkte Finger 7 greift federelastisch in eine Ausnehmung 28 des Kontaktteiles 2 ein und stellt damit die Erstverriegelung dar.

Das Schubelement 10 wird in Längsrichtung L weitergeschoben und in der Verriegelungsstellung verrastet. Der Vorschub des Schubelementes 10 ist nur möglich, wenn das Kontaktteil 2 vollständig in die Kontaktteilkammer 6 eingeführt wurde, da anderenfalls die Zähne 14 des Verriegelungskammes 11 von einem Teil des Kontaktteilkastens 25 blockiert würden. In der Verriegelungsstellung hintergreifen die Zähne 14 des Verriegelungskammes 11 den Kontaktteilkasten 25 und schaffen so eine Zweitverriegelung des Kontaktteiles 2. Die Abdeckplatte 12 verschiebt sich ebenfalls. Die Stecköffnungen 18 sind über den Kontaktteilkammern 6 angeordnet, so daß die Gegenkontaktteile des Gegensteckers eingeführt und mit den Kontaktteilen 2 in Eingriff gebracht werden können.

Der Gegenstecker 30 weist mindestens einen Stift 32 auf, der in den Längsschlitz 20 und in die Profilöffnung 9 eingreift und die Erstverriegelung, d. h. die Finger 7, zusätzlich sichert. Gleichzeitig erfolgt eine Überprüfung der Erstverriegelung. Ein nicht vollständig einführbarer Stift 32 deutet darauf hin, daß eine unzureichende Rückfederung des Fingers 7 in die Ausnehmung 28 des Kontaktteiles 2 vorliegt. Je nach Ausgestaltung übernimmt dieser Stift 32 auch eine Zentrierung oder Codierung des Gegensteckers 30.

Aus schaltungstechnischen Gründen kann es erforderlich sein, den Gegenstecker 30 mit Gegenkontaktteilen 31, 31' unterschiedlicher Länge auszustatten. Aussparungen 29 an den entsprechenden Stecköffnungen 18 in der Abdeckplatte 12 verhindern, daß bei einem winkligen Ansetzen des Gegensteckers 30 die längeren Gegenkontaktteile 31 abknicken.

Vom Zeitpunkt der Vormontage des Schubelementes 10 bis zur Erstellung der Verriegelungsstellung wird die Kontaktteilkammer 6 bzw. das Kontaktteil 2 ständig vor Beschädigungen von außen geschützt. Der Sitz der Abdeckplatte 12 auf dem Isolierstoffgehäuse 3 wird durch die einstückige Verbindung zum Verriegelungskamm 11 und zusätzlich durch die Führungsmittel 16, 17 gewährleistet. Die einwärts gerichteten Ränder 21 des Längsschlitzes 20 verschließen die Kontaktteilkammer 6 nahezu lückenlos.

## Patentansprüche

1. Mehrpoliger elektrischer Steckverbinder
- mit einem Isolierstoffgehäuse (3),
-- das von einer Frontseite (4) zur Rückseite (5) von reihenförmig angeordneten Kontaktteilkammern (6) durchzogen ist, wobei von deren Innenwänden (8) einwärts gerichtete elastische Finger (7) wegragen, und
-- das von einer Profilöffnung (9) durchsetzt ist, die die Kontaktteilkammern (6) senkrecht schneidet,
- mit Kontaktteilen (2),
-- die in die Kontaktteilkammern (6) einführbar sind, und
-- die durch die in eine Ausnehmung (28) der Kontaktteile (2) eingreifende Finger (7) erstverriegelbar sind, und
- mit einem zwischen einer Montagestellung und einer Verriegelungsstellung in der Profilöffnung (9) bewegbaren Schubelement (10),
-- wobei die Kontaktteile (2) in der Montagestellung des Schubelementes (10) in die Kontaktteilkammern (6) einsetzbar sind,
-- wobei an einem Verriegelungskamm (11) des Schubelementes (10) angeordnete Zähne (14) in der Verriegelungsstellung je eine Kante (25) der Kontaktteile (2) hintergreifen, und
das Schubelement (10) aus einem Verriegelungskamm (11) und aus einer Abdeckplatte (12) besteht, die über angeformte Querstege (13) einstückig miteinander verbunden sind,
dadurch gekennzeichnet, daß zwischen den reihenförmig angeordneten Stecköffnungen (18) in der Abdeckplatte (12) ein Längsschlitz (20) ausgebildet ist, durch den ein Stift (32) des Gegensteckers (30) von der Frontseite (4) in die Profilöffnung (9) des Isolierstoffgehäuses (3) einführbar ist, der die Finger (7) in den Kontaktteilkammern (6) fixiert.

2. Mehrpoliger elektrischer Steckverbinder nach Anspruch 1, dadurch gekennzeichnet, daß das Schubelement (10) senkrecht zur Steckrichtung (S) des Isolierstoffgehäuses (3) verschiebbar ist, wobei die Abdeckplatte (12) auf der Frontseite (4) des Isolierstoffgehäuses (3) angeordnet ist.

3. Mehrpoliger elektrischer Steckverbinder nach Anspruch 1 oder 2, dadurch gekennzeichnet, daß die Abdeckplatte (12) reihenförmig angeordnete, mit Findungstrichtern (19) ausgebildete Stecköffnungen (18) aufweist.

4. Mehrpoliger elektrischer Steckverbinder nach einem der Ansprüche 1 bis 3, dadurch gekennzeichnet, daß zwischen den Stecköffnungen (18) Stege (24) ausgebildet sind, wobei die Stege (24) in der Montagestellung die Kontaktteilkammern (6) verschließen, und wobei die Stecköffnungen (18) in der Verriegelungsstellung so zu den Kontaktteilkammern (6) ausgerichtet sind, daß Gegenkontaktteile durch die Stecköffnungen (18) in die Kontaktteile (2) einführbar sind.

5. Mehrpoliger elektrischer Steckverbinder nach einem der Ansprüche 1 bis 4, dadurch gekennzeichnet, daß an mindestens einer Stecköffnung (18) in der Abdeckplatte (12) eine Aussparung (29) eingeformt ist.

6. Mehrpoliger elektrischer Steckverbinder nach einem der Ansprüche 1 bis 5, dadurch gekennzeichnet, daß an der Abdeckplatte (12) und an der Frontseite (4) des Isolierstoffgehäuses (3) Nuten (16) oder Schienen (17) ausgebildet sind, so daß die Abdeckplatte (12) am Isolierstoffgehäuse (3) führbar ist.

7. Mehrpoliger elektrischer Steckverbinder nach einem der Ansprüche 1 bis 6, dadurch gekennzeichnet, daß der Längsschlitz (20) einen einwärts gerichteten Rand (21) aufweist.

8. Mehrpoliger elektrischer Steckverbinder nach einem der Ansprüche 1 bis 7, dadurch gekennzeichnet, daß die Profilöffnung (9) stempelförmig ausgebildet ist.

9. Mehrpoliger elektrischer Steckverbinder nach einem der Ansprüche 1 bis 8, dadurch gekennzeichnet, daß am Isolierstoffgehäuse (3) und am Schubelement (10) komplementäre Rastmittel (22, 23) ausgebildet sind.

## Claims

1. Multipin electrical plug-in connector
- with an insulating material housing (3),
-- with contact part chambers (6) arranged in rows passing through it from front (4) to back (5), wherein elastic fingers (7), pointing inwards from the inner walls (8) thereof, protrude outwards and
-- penetrated by a profile orifice (9), said profile orifice vertically intersecting the contact part chambers (6),
- with contact parts (2),
-- said contact parts (2) being insertable into the contact part chambers (6), and
-- said contact parts (2) being initially lockable by the fingers (7) engaging in a recess (28) of the contact parts (2), and
- with a push member (10) movable in the profile orifice (9) between an assembly position and a locking position,
-- the contact parts (2) being insertable into the contact part chambers (6) in the assembly position of the push member (10),
-- wherein teeth arranged on a locking cam (11) of the push member 10) engage in the locking position with the back of one edge (25) each of the contact parts (2) and
the push member (10) consists of a locking cam (11) and a cover plate (12), these being connected in one piece to one another via molded on transverse webs (13),
characterized in that a longitudinal aperture (20) is constructed between the plug-in orifices (18) arranged in rows in the cover plate (12), through which said longitudinal aperture (20) a pin (32) of the counter plug (30) is insertable from the front (4) into the profile orifice (9) of the insulating material housing (3), said pin (32) fixing the fingers (7) in the contact part chambers (6).

2. Multipin electrical plug-in connector according to Claim 1, characterized in that the push member (10) is movable vertically to the plug-in direction (S) of the insulating material housing (3), the cover plate (12) being arranged on the front (4) of the insulating material housing (3).

3. Multipin electrical plug-in connector according to Claim 1 or 2, characterized in that the cover plate (12) has plug-in orifices (18) arranged in rows and constructed with locating funnels (19).

4. Multipin electrical plug-in connector according to one of Claims 1 to 3, characterized in that webs (24) are constructed between the plug-in orifices (18), the webs (24) locking the contact part chambers (6) in the assembly position and the plug-in orifices (18) being orientated towards the contact part chambers (6) in the locking position in such a way that counter contact parts are insertable into the contact parts (2) through the plug-in orifices (18).

5. Multipin electrical plug-in connector according to one of Claims 1 to 4, characterized in that on at least one plug-in orifice (18) in the cover plate (12) a recess is molded in.

6. Multipin electrical plug-in connector according to one of Claims 1 to 5, characterized in that grooves (16) or rails (17) are constructed on the cover plate (12) and on the front (4) of the insulating material housing (3), so the cover plate (12) is movable on the insulating material housing (3).

7. Multipin electrical plug-in connector according to one of Claims 1 to 6, characterized in that the longitudinal aperture (20) has an inwardly pointing edge (21).

8. Multipin electrical plug-in connector according to one of Claims 1 to 7, characterized in that the profile orifice (9) is constructed in the shape of a die.

9. Multipin electrical plug-in connector according to one of Claims 1 to 8, characterized in that complementary catching means (22, 23) are constructed on the insulating material housing (3) and the push member (10).

## Revendications

1. Connecteur électrique enfichable multibroches comprenant:
- un boîtier en matériau isolant (3),
- qui est traversé depuis une partie frontale (4) jusqu'à la partie arrière (5) par des chambres à pièces de contact (6) agencées en rangées, des doigts élastiques (7) dirigés vers l'intérieur dont les parois internes (8) portent en saillie, et
- qui est traversé par une ouverture profilée (9) qui coupe perpendiculairement les chambres à pièces de contact (6),
- des pièces de contact (2),
- qui peuvent être insérées dans les chambres à pièces de contact (6), et
- qui peuvent être verrouillées une première fois par les doigts (7) s'engageant dans un évidement (28) des pièces de contact (2), et
- un élément d'avancement (10) qui peut être déplacé entre une position de montage et une position de verrouillage dans l'ouverture profilée (9),
- les pièces de contact (2) pouvant être introduites dans les chambres de pièces de contact (6) dans la position de montage de l'élément d'avancement (10),
- des dents (14) agencées sur un peigne de verrouillage (11) de l'élément d'avancement (10) s'engageant en position de verrouillage respectivement derrière une arête (25) des pièces de contact (2), et l'élément d'avancement (10) étant constitué d'un peigne de verrouillage (11) et d'une plaque de couverture (12), qui sont reliés l'un à l'autre d'une seule pièce par l'entremise de traverses formées (13),
caractérisé en ce qu'il est ménagé entre les ouvertures d'enfichage (18) agencées en rangée dans la plaque de couverture (12) une fente longitudinale (20), à travers laquelle une tige (32) de la contre-fiche (30) peut être insérée par la partie frontale (14) dans l'ouverture profilée (9) du boîtier en matériau isolant (3), et qui fixe les doigts (7) dans les chambres à pièces de contact (6).

2. Connecteur électrique enfichable multibroches selon la revendication 1, caractérisé en que l'élément d'avancement (10) peut être déplacé perpendiculairement à la direction d'enfichage (S) du boîtier en matériau isolant (3), la plaque de couverture (12) étant agencée sur la partie frontale (4) du boîtier en matériau isolant (3).

3. Connecteur électrique enfichable multibroches selon la revendication 1 ou 2, caractérisé en ce que la plaque de couverture (12) présente des ouvertures d'enfichage (18) agencées en rangées et formées avec des entonnoirs récepteurs (19).

4. Connecteur électrique enfichable multibroches selon l'une quelconque des revendications 1 à 3, caractérisé en ce qu'il est formé entre les ouvertures d'enfichage (18) des barrettes (24), les barrettes (24) fermant en position de montage les chambres à pièces de contact (6) et les ouvertures d'enfichage (18) étant, en position de verrouillage, alignées sur les chambres à pièces de contact (6) de telle sorte que des contre-pièces de contact puissent être introduites dans les pièces de contact (2) à travers les ouvertures d'enfichage (18).

5. Connecteur électrique enfichable multibroches selon l'une quelconque des revendications 1 à 4, caractérisé en ce qu'un évidement (29) est ménagé sur au moins une ouverture d'enfichage (18) de la plaque de couverture (12).

6. Connecteur électrique enfichable multibroches selon l'une quelconque des revendications 1 à 5, caractérisé en ce que, sur la plaque de couverture (12) et sur la partie frontale (4) du boîtier en matériau isolant (3), sont ménagés des encoches (16) ou des rails (17) de telle sorte que la plaque de couverture (12) puisse être guidée sur le boîtier en matériau isolant (3).

7. Connecteur électrique enfichable multibroches selon l'une quelconque des revendications 1 à 6, caractérisé en ce que la fente longitudinale (20) présente un bord (21) tourné vers l'intérieur.

8. Connecteur électrique enfichable multibroches selon l'une quelconque des revendications 1 à 7, caractérisé en ce que l'ouverture profilée (9) a une forme de poinçon.

9. Connecteur électrique enfichable multibroches selon l'une quelconque des revendications 1 à 8, caractérisé en ce qu'il est formé des moyens d'encliquetage complémentaires (22, 23) sur le boîtier en matériau isolant (3) et sur l'élément d'avancement (10).
